# EUROPÄISCHE PATENTSCHRIFT

(11) **EP 1 678 064 B1**
(45) Veröffentlichungstag und Bekanntmachung des Hinweises auf die Patenterteilung: **05.11.2008**
(21) Anmeldenummer: 04765168.2
(22) Anmeldetag: 14.09.2004
(51) Int. Cl.: B65H 3/04

(54) **EINRICHTUNG ZUR VEREINZELUNG VON ÜBERLAPPENDEN FLACHEN SENDUNGEN**
DEVICE FOR SINGULATING OVERLAPPING FLAT MAILINGS
DISPOSITIF POUR SEPARER DES ENVOIS PLATS CHEVAUCHANTS

(30) Priorität: 29.10.2003 DE 10350352
(43) Veröffentlichungstag der Anmeldung: 12.07.2006
(73) Patentinhaber: SIEMENS AKTIENGESELLSCHAFT, 80333 München (DE)
(72) Erfinder: SCHWARZBAUER, Michael, 78467 Konstanz (DE); LUEBBEN, Hauke, 78315 Radolfzell (DE); GROEGOR, Erich, 78464 Konstanz (DE)
(86) Internationale Anmeldenummer: PCT/EP2004/010254
(87) Internationale Veröffentlichungsnummer: WO 2005/051816

(56) Entgegenhaltungen:
- FR-A- 2 657 857
- FR-A- 2 679 539
- US-A- 1 858 320
- US-A- 3 372 925

## Beschreibung

Die Erfindung betrifft eine Einrichtung zur Vereinzelung von überlappenden flachen Sendungen nach dem Oberbegriff des Anspruches 1.

Es sind einstufige (US 3 372 925; US 2 941 653) und mehrstufige (US 6 135 441 A) Vereinzelungseinrichtungen bekannt. Bei mehrstufigen Vereinzelungseinrichtungen sind die einzelnen Stufen der Vereinzelungseinrichtung voneinander räumlich getrennt. Dies sind getrennt hintereinander angeordnete Riemenantriebsgruppen(US 6 135 441 A). Dadurch entstehen zwischen den einzelnen Stufen Lücken (Rollendurchmesser + 2 mal Riemendicke + Sicherheitsabstand) im Transportsystem.
Die Sendungen werden in diesen Übergabelücken nicht mehr über ihre komplette Länge, sondern nur noch über eine kurze Riemenlänge angetrieben/gehalten. Hierdurch können beim Bescheunigen (Abbremsen) unkontrollierte Lageveränderungen (Drehungen) der Sendungen entstehen.
Beim Einlaufen der Vorderkante in den nachfolgenden Transportabschnitt kann es (in Abhängigkeit vom Auftreffwinkel der Sendungsvorderkante auf die Einlaufrolle) zu kurzzeitigen Transportstörungen und ggf. zu Sendungsbeschädigungen (Faltenbildung) kommen.

Die aus der US 2 941 653 bekannte Vorrichtung umfasst einen Vereinzelungsabschnitt, in dem die Sendungen auch beschleunigt werden und einen Beschleunigungsabschnitt, in dem die Sendungen weiter beschleunigt werden, und in dem zusätzlich im Falle eines Doppeltransports eine der beiden Sendungen ausgeschleust wird.

Die Positionsüberwachung der Sendungen wird in den bekannten Lösungen mit Hilfe von Lichtschranken durchgeführt.

Aus FR-A-2 657 857 und FR-A-2 679 539 ist es bekannt, Sendungen zwischen zwei Transportabschnitten mit unterschiedlichen Transportgeschwindigkeiten über eine Übergabelücke hinweg zu übergeben.
Aus US 3 372 925, US 2 941 653 und US 1 858 320 ist es jeweils bekannt, wie Sendungen zwischen zwei Transportabschnitten mit unterschiedlichen Transportgeschwindigkeiten ohne Übergabelücke übergeben werden können. Hierzu ist es aus der US 3 372 925 und aus der US 1 858 320 bekannt, einzeln gelagerte Umlenkrollen der Transportriemen zweier benachbarter Transportabschnitte in der Höhe alternierend auf einer gemeinsamen Achse anzuordnen.

Der Erfindung liegt die Aufgabe zugrunde, eine Einrichtung zur Vereinzelung von überlappenden flachen Sendungen zu schaffen, die auch bei stark unterschiedlichen Sendungen hinsichtlich Länge, Höhe, Dicke oder Steifigkeit einen hohen Durchsatz, eine niedrige Überlappungsrate am Ende der Einrichtung und eine niedrige Sendungsbeschädigungsrate aufweist.

Erfindungsgemäß wird die Aufgabe durch die Merkmale des Anspruches 1 gelöst.

Dabei ist die Transportgeschwindigkeit der Transportriemen in jedem Vereinzelungsabschnitt höher als die Transportgeschwindigkeit der Transportriemen des jeweils in Transportrichtung vorgelagerten Vereinzelungsabschnittes.
An jedem Übergang zwischen den Vereinzelungsabschnitten sind einzeln gelagerte Umlenkrollen der Transportriemen beider benachbarter Vereinzelungsabschnitte in unterschiedlichen Höhen auf einer gemeinsamen Achse angeordnet.
Damit liegt beim Vereinzeln eine mehrstufige Beschleunigung ohne Übergabelücken zwischen den Stufen vor, wodurch eine absolut stoßfreie Sendungsübergabe an den nachfolgenden Vereinzelungsabschnitt ermöglicht wird. Durch die Mehrstufigkeit können die auf die Sendungen wirkenden Kräfte beim Beschleunigen relativ gering gehalten werden.
Vorteilhafte Ausgestaltungen der Erfindung sind in den Unteransprüchen dargelegt.
Um eine sichere Übernahme der Sendungen in den nachfolgenden Vereinzelungsabschnitt ohne Verschiebungen zueinander zu gewährleisten, ist es vorteilhaft, wenn die die Sendungen übernehmenden Transportriemen einen höheren Reibwert als die jeweils übergebenden Transportriemen aufweisen.

In diesem Zusammenhang ist es weiterhin vorteilhaft, hinter den übernehmenden Transportriemen im Übernahmebereich die Sendungen an die Transportriemen ziehende Unterdruckkammern anzuordnen.

Darüber hinaus ist es zu diesem Zweck vorteilhaft, wenn an jedem Übergang zwischen den Vereinzelungsabschnitten der übernehmende Bereich des nachfolgenden Vereinzelungsabschnittes einen Transportriemen mehr als der übergebende Bereich des vorgelagerten Vereinzelungsabschnittes besitzt. Die mittleren Vereinzelungsabschnitte besitzen dabei jeweils zwei Transportriemenbereiche, die über eine gemeinsame breite Koppelrolle gekoppelt sind, wobei in diesen Vereinzelungsabschnitten der jeweilige Sendungen übernehmende Transportriemenbereich einen Transportriemen mehr als der übergebende Transportriemenbereich aufweist.

Um den Ablauf der Vereinzelung in den Vereinzelungsabschnitten zu überwachen und zu steuern, besitzt jeder Vereinzelungsabschnitt im übernehmenden Bereich vorteilhaft eine die Geschwindigkeit der Sendungen aufnehmende Messeinrichtung.

Damit bei der Übernahme der Sendungen im nachfolgenden Vereinzelungsabschnitt auf die Sendungen keine störenden Kräfte wirken und überlappende Sendungen besser getrennt werden, ist es vorteilhaft, dass der Antrieb der Transportriemen des in Transportrichtung jeweils vorgelagerten Vereinzelungsabschnittes abschaltbar oder in der Geschwindigkeit reduzierbar ist, wenn die in den jeweils nachfolgenden Vereinzelungsabschnitt einlaufende Sendung die Geschwindigkeit der übernehmenden Transportriemen erreicht hat. Die Abschaltung und Reduzierung dauert solange an, bis ein für jeden Vereinzelungsabschnitt festgelegter Abstand zwischen den Sendungen mittels einer entlang des Transportpfades angeordneten Lichtschrankenzeile ermittelt wurde.

In diesem Zusammenhang ist es auch vorteilhaft, dass zusätzlich der Unterdruck der Unterdruckkammer des in Transportrichtung jeweils vorgelagerten Vereinzelungsabschnittes abschaltbar oder reduzierbar ist, wenn die in den jeweils nachfolgenden Vereinzelungsabschnitt einlaufende Sendung die Geschwindigkeit der übernehmenden Transportriemen erreicht hat. Die Abschaltung und Reduzierung dauert solange an, bis ein für jeden Vereinzelungsabschnitt festgelegter Abstand zwischen den Sendungen mittels einer entlang des Transportpfades angeordneten Lichtschrankenzeile ermittelt wurde.

Für eine kostengünstige und elastische Ausführung der Rückhaltefunktion ist es vorteilhaft, wenn die Rückhalteelemente auf einem über die Länge aller Vereinzelungsabschnitte verlaufenden, unbewegten Band befestigt sind.

Anschließend wird die Erfindung in einem Ausführungsbeispiel anhand der Zeichnung erläutert.

Dabei zeigen
- FIG 1: eine Draufsicht auf einen Abschnitt des Transportpfades,
- FIG 2: eine Schnittdarstellung durch die Umlenkrollen der Transportriemen beim Übergang zwischen den Vereinzelungsabschnitten.

Einzeln gelagerte Umlenkrollen 1 der Transportriemen 3, die in jedem Vereinzelungsabschnitt 4,5,6 von einem Antriebsmotor 12 angetrieben sind, sind bei jedem Übergang der Vereinzelungsabschnitte 4,5,6 auf einer gemeinsamen Achse 2 montiert. Die Übergabelücke im Sendungsstrom der aufrecht stehenden Sendungen, die im Transportpfad auf einem Unterflurband 14 stehen, ist dadurch auf 0 mm reduziert. Diese Anordnung ermöglicht eine absolut stoßfreie Sendungsübergabe an den nachfolgenden Vereinzelungsabschnitt 5,6.
Durch die alternierende Anordnung der Transportriemen 3 in den einzelnen Vereinzelungsstufen 4,5,6 müssen auch die zwischen den Transportriemen 3 wirkenden Rückhalteelemente 7 des unbewegten Bandes 7a alternierend in ihren Höhenlagen wechseln. Sendungen 8, welche sich an Löchern oder Klammern untereinander verhakt haben, d.h. Mehrfachabzüge, können sich, bedingt durch die unterschiedlichen Angriffspunkte der Rückhalteelemente 7 auf die Sendungen 8, leichter voneinander lösen.
Die an den Umlenkrollen 1 eine in Transportrichtung geschlossene Berührungsfläche bildenden Transportriemen 3 in Kombination mit einer die Geschwindigkeit der Sendungen aufnehmenden Messeinrichtung 9 lassen eine exakte Steuerung der Sendungen innerhalb aller Vereinzelungsabschnitte 4,5,6 zu. Der erste Vereinzelungsabschnitt 4, der nur teilweise zu sehen ist(Sendungsstapel und Feederbett sind nicht dargestellt), besitzt eine definiert geringere Geschwindigkeit V1 als der nachfolgende Vereinzelungsabschnitt 5 mit der Geschwindigkeit V2. Über die Messeinrichtung 9 wird die Sendungsgeschwindigkeit laufend abgetastet. Entspricht diese im Vereinzelungsabschnitt 5 der Geschwindigkeit V2, wird der erste Vereinzelungsabschnitt 4 sofort und solange abgeschaltet (oder ggf. nur in seiner Geschwindigkeit reduziert), bis eine festgelegte Lücke über eine Lichtschrankenzeile 13 erkannt wird. Durch die übergreifende Riemenanordnung an den Übergabestellen der Vereinzelungsabschnitte 4,5,6 wird gewährleistet, dass eine Sendung, die sich noch im zuführenden ersten Vereinzelungsabschnitt 4 befindet, zurückgehalten wird. Es wird somit eine frühestmögliche Trennung (Lückenerzeugung) der Sendungen erreicht.

Soll der Riementransport zusätzlich durch Unterdruck unterstützt werden, werden stationär angeordnete Unterdruckkammern 10 des jeweils übernehmenden Vereinzelungsabschnitts 5,6 vorteilhaft nahe am Übergang zum vorherigen Vereinzelungsabschnitt 4,5 angeordnet. Die zu beschleunigende Sendung wird frühzeitig im nachfolgenden Vereinzelungsabschnitt 5 durch dessen Unterdruckkammer 10 an seine Transportriemen 3 gezogen, so dass die Mitnahmekraft erhöht wird.

Die frühzeitige und sichere Sendungsübergabe wird noch durch folgende Ausprägung unterstützt:
Die Vereinzelungsabschnitte 4,5,6 sind so aufgeteilt, dass beim Einlauf in den mit höherer Geschwindigkeit laufenden, folgenden Vereinzelungsabschnitt 5,6 ein Transportriemen mehr als am Abschnittsende des übergebenden Vereinzelungsabschnitts 4,5 vorhanden ist. Die Mitnahmekräfte des übernehmenden Vereinzelungsabschnittes 5,6 auf die Sendung sind somit größer als die Mitnahmekräfte des übergebenden Vereinzelungsabschnittes 4,5.
Der mittlere Vereinzelungsabschnitt 5 ist zur Einhaltung der obigen Bedingung zusätzlich in einen Übernahmebereich 5a und in einen Übergabebereich 5b untergliedert. Die Antriebskopplung der beiden Bereiche 5a,5b erfolgt in vorliegendem Beispiel durch eine breite Koppelrolle 11. Der komplette Transportabschnitt 5 wird hier durch einen Motor 12 angetrieben.

## Patentansprüche

1. Einrichtung zur Vereinzelung von überlappenden flachen Sendungen in stehender Position in einem Transportpfad mit mehreren entlang des Transportpfades angeordneten Vereinzelungsabschnitten (4,5,6), wobei jeder Vereinzelungsabschnitt (4,5,6) die Sendungen mitnehmende übereinander und zueinander im Abstand angeordnete Transportriemen (3) und auf der entgegengesetzten Seite des Transportpfades höhenmäßig zwischen den Transportriemen (3) auf die Sendungen mit Reibkraft einwirkende Rückhalteelemente (7) aufweist,
**dadurch gekennzeichnet, dass**
- die Transportgeschwindigkeit der Transportriemen (3) in jedem Vereinzelungsabschnitt (5,6) höher ist als die Transportgeschwindigkeit der Transportriemen (3) des jeweils in Transportrichtung vorgelagerten Vereinzelungsabschnittes (4,5),
- an jedem Übergang zwischen den Vereinzelungsabschnitten (4,5,6) einzeln gelagerte Umlenkrollen (1) der Transportriemen (3) beider benachbarter Vereinzelungsabschnitte (4,5 oder 5,6) in unterschiedlichen Höhen auf einer gemeinsamen Achse (2) angeordnet sind.

2. Einrichtung nach Anspruch 1, **dadurch gekennzeichnet, dass** die die Sendungen übernehmenden Transportriemen (3) einen höheren Reibwert als die jeweils übergebenden Transportriemen (3) aufweisen.

3. Einrichtung nach Anspruch 1, **dadurch gekennzeichnet, dass** hinter den übernehmenden Transportriemen (3) im Übernahmebereich die Sendungen an die Transportriemen (3) ziehende Unterdruckkammern (10) angeordnet sind.

4. Einrichtung nach Anspruch 1, **dadurch gekennzeichnet, dass** an jedem Übergang zwischen den Vereinzelungsabschnitten (4,5,6) der übernehmende Bereich des nachfolgenden Vereinzelungsabschnittes einen Transportriemen (3) mehr als der übergebende Bereich des vorgelagerten Vereinzelungsabschnittes besitzt, dass die mittleren Vereinzelungsabschnitte (5) jeweils zwei Transportriemenbereiche (5a,5b) besitzen, wobei die Antriebsriemen (3) über eine gemeinsame breite Koppelrolle (11) gekoppelt sind und wobei in diesen Vereinzelungsabschnitten (5) der jeweilige Sendungen übernehmende Transportriemenbereich (5a) einen Transportriemen (3) mehr als der übergebende Transportriemenbereich (5b) aufweist.

5. Einrichtung nach Anspruch 1, **dadurch gekennzeichnet, dass** jeder Vereinzelungsabschnitt (4,5,6) im übernehmenden Bereich eine die Geschwindigkeit der Sendungen aufnehmende Messeinrichtung (9) besitzt.

6. Einrichtung nach Anspruch 5, **dadurch gekennzeichnet, dass** der Antriebsmotor (12) der Transportriemen (3) des in Transportrichtung jeweils vorgelagerten Vereinzelungsabschnittes (4,5) abschaltbar oder in der Geschwindigkeit reduzierbar ist, wenn die in den jeweils nachfolgenden Vereinzelungsabschnitt (5,6) einlaufende Sendung die Geschwindigkeit der übernehmenden Transportriemen (3) erreicht hat, und die Abschaltung oder Reduzierung solange andauert, bis ein für jeden Vereinzelungsabschnitt festgelegter Abstand zwischen den Sendungen mittels einer entlang des Transportpfades angeordneten Lichtschrankenzeile (13) ermittelt wurde.

7. Einrichtung nach Anspruch 3 und 5, **dadurch gekennzeichnet, dass** zusätzlich der Unterdruck der Unterdruckkammer (10) des in Transportrichtung jeweils vorgelagerten Vereinzelungsabschnittes (4,5) abschaltbar oder reduzierbar ist, wenn die in den jeweils nachfolgenden Vereinzelungsabschnitt (5,6) einlaufende Sendung die Geschwindigkeit der übernehmenden Transportriemen (3) erreicht hat, und die Abschaltung oder Reduzierung solange andauert, bis ein für jeden Vereinzelungsabschnitt festgelegter Abstand zwischen den Sendungen mittels einer entlang des Transportpfades angeordneten Lichtschrankenzeile (13) ermittelt wurde.

8. Einrichtung nach Anspruch 1, **dadurch gekennzeichnet, dass** die Rückhalteelemente (7) auf einem über die Länge aller Vereinzelungsabschnitte (4,5,6) verlaufendem, unbewegtem Band (7a) befestigt sind.

## Claims

1. Device for singulating overlapping flat mailings in an upright position in a path of travel with several singulating sections (4, 5, 6) arranged along the path of travel, with each singulating section (4, 5, 6) having conveyor belts (3) spaced apart from each other and above each other and transporting the mailings, and at the opposite side of the path of travel retaining elements (7) acting on the mailings with a friction force and at a height between the conveyor belts (3),
**characterised in that**
- the speed of travel of the conveyor belts (3) in each singulating section (5, 6) is higher than the speed of travel of the conveyor belts (3) of the singulating section (4,5) upstream in the direction of travel in each case,
- individually mounted deflection rollers (1) of the conveyor belts (3) of both adjacent singulating sections (4, 5 or 5, 6) are arranged at different heights along a common axis (2) at each transition between the singulating sections (4, 5, 6).

2. Device in accordance with claim 1, **characterised in that** the conveyor belts (3) receiving the mailings have a higher coefficient of friction than the transferring conveyor belts (3) in each case.

3. Device in accordance with claim 1, **characterised in that** after the receiving conveyor belts (3) in the receiving area the mailings are arranged at vacuum chambers (10) pulling the conveyor belts (3).

4. Device in accordance with claim 1, **characterised in that** at each transition between the singulating sections (4, 5, 6) the receiving area of the downstream singulating section has one conveyor belt (3) more than the transferring area of the upstream singulating section, that the centre singulating sections (5) each have two conveyor belt areas (5a, 5b), with the drive belts (3) being coupled by means of a common wide coupling roller (11) and with the conveyor belt area (5a) receiving the particular mailings having one conveyor belt (3) more than the transferring conveyor belt area (5b) in these singulating sections (5).

5. Device in accordance with claim 1, **characterised in that** each singulating section (4, 5, 6) has a measuring device (9) in the receiving area for recording the speed of the mailings.

6. Device in accordance with claim 5, **characterised in that** the drive motor (12) of the conveyor belts (3) of each of the upstream singulating sections (4, 5) in the direction of travel can be switched off or reduced in speed if the mailing arriving in the downstream singulating section (5, 6) in each case has achieved the speed of the receiving conveyor belts (3), and the switch-off or reduction persists until a clearance between the mailings, specified for each singulating section, has been determined by means of a line of light barriers (13) arranged along the path of travel.

7. Device in accordance with claim 3 and 5, **characterised in that** additionally the vacuum of the vacuum chamber (10) of each singulating section (4, 5) upstream in the direction of travel can be switched of or reduced if the corresponding mailing arriving in the succeeding singulating section (5, 6) has reached the speed of the receiving conveyor belts (3), and the switch-off and or reduction persists until a clearance between the mailings, specified for each singulating section, is determined by means of a line of light barriers (13) arranged along the path of travel.

8. Device in accordance with claim 1, **characterised in that** the retaining elements (7) are secured on an immoveable belt (7a) running along the length of all singulating sections (4, 5, 6).

## Revendications

1. Dispositif d'individualisation d'envois plats se chevauchant en position debout dans un trajet de transport ayant plusieurs tronçons ( 4, 5, 6 ) d'individualisation disposés le long du trajet de transport, chaque tronçon ( 4, 5, 6 ) d'individualisation ayant des courroies ( 3 ) de transport entraînant les envois, superposées et à distance les unes des autres et ayant, du côté opposé au trajet de transport, des éléments ( 7 ) de retenue agissant dans une grande mesure entre les courroies de transport sur les envois par une force de frottement,
**caractérisé en ce que**
- la vitesse de transport des courroies ( 3 ) de transport est plus grande dans chaque tronçon ( 5, 6 ) d'individualisation que la vitesse de transport des courroies ( 3 ) de transport du tronçon ( 4, 5 ) d'individualisation en amont dans le sens de transport,
- des rouleaux ( 1 ) de renvoi des courroies ( 3 ) de transport de deux tronçons ( 4, 5 ou 5, 6 ) d'individualisation voisins, rouleaux montés individuellement entre les tronçons ( 4, 5, 6 ) d'individualisation, sont disposés à des niveaux différents sur un axe ( 2 ) commun.

2. Dispositif suivant la revendication 1, **caractérisé en ce que** les courroies ( 3 ) de transport prenant en charge les envois ont un coefficient de frottement plus grand que les courroies ( 3 ) de transport de transbordement.

3. Dispositif suivant la revendication 1, **caractérisé en ce que,** derrière les courroies ( 3 ) de transport de prise en charge, sont disposées des chambres ( 10 ) de dépression attirant, dans la partie de prise en charge, les envois sur les courroies ( 3 ) de transport.

4. Dispositif suivant la revendication 1, **caractérisé en ce que,** sur chaque transition entre les tronçons ( 4, 5, 6 ) d'individualisation, la partie de prise en charge du tronçon d'individualisation suivant a une courroie ( 3 ) de transport de plus que la partie de transbordement du tronçon d'individualisation en amont, **en ce que** les tronçons ( 5 ) d'individualisation médians ont respectivement deux parties ( 5a, 5b ) de courroie de transport, les courroies ( 3 ) d'entraînement étant couplées par un rouleau ( 11 ) d'accouplement large commun, et dans ces tronçons ( 5 ) d'individualisation, la partie ( 5a ) de courroie de transport prenant en charge les envois respectifs a une courroie ( 3 ) de transport de plus que la partie ( 5b ) de courroie de transport de transbordement.

5. Dispositif suivant la revendication 1, **caractérisé en ce que** chaque tronçon ( 4, 5, 6 ) d'individualisation a, dans la partie de prise en charge, un dispositif ( 9 ) de mesure enregistrant la vitesse des envois.

6. Dispositif suivant la revendication 5, **caractérisé en ce que** le moteur ( 12 ) d'entraînement des courroies ( 3 ) de transport du tronçon ( 4, 5 ) d'individualisation, monté respectivement en amont dans le sens de transport, peut être arrêté ou sa vitesse peut être réduite lorsque l'envoi arrivant dans le tronçon ( 5, 6 ) d'individualisation venant ensuite atteint la vitesse des courroies ( 3 ) de transport de prise en charge, et l'arrêt ou la réduction de vitesse dure jusqu'à ce qu'une distance fixée pour chaque tronçon d'individualisation entre les envois a été déterminée au moyen d'une ligne ( 13 ) de cellules photoélectriques disposée le long du trajet de transport.

7. Dispositif suivant la revendication 3 et 5, **caractérisé en ce qu'**en outre la dépression des chambres ( 10 ) en dépression des tronçons ( 4, 5, 6 ) d'individualisation, respectivement en amont dans le sens de transport, peut être arrêtée ou réduite lorsque l'envoi arrivant dans le tronçon ( 5, 6 ) d'individualisation venant ensuite atteint la vitesse des courroies ( 3 ) de transport de prise en charge, et l'arrêt ou la réduction de vitesse dure jusqu'à ce qu'une distance fixée pour chaque tronçon d'individualisation entre les envois a été déterminée au moyen d'une ligne ( 13 ) de cellules photoélectriques disposée le long du trajet de transport.

8. Dispositif suivant la revendication 1, **caractérisé en ce que** les éléments ( 7 ) de retenue sont fixés sur une bande ( 7a ) qui n'est pas déplacée et qui s'étend sur la longueur de tous les tronçons ( 4, 5, 6 ) d'individualisation.
